# EUROPÄISCHE PATENTSCHRIFT

(11) **EP 0 324 068 B1**
(45) Veröffentlichungstag und Bekanntmachung des Hinweises auf die Patenterteilung: **18.12.1991**
(21) Anmeldenummer: 88117726.5
(22) Anmeldetag: 25.10.1988
(51) Int. Cl.: B66B 1/20

(54) **Verfahren zur Bewältigung des Personenverkehrs auf der Haupthaltestelle einer Aufzugsanlage**
Process for managing passenger traffic at the main stop of a lift installation
Procédé pour régler le trafic sur le palier principal d'une installation d'ascenceurs

(30) Priorität: 14.01.1988 CH 108/88
(43) Veröffentlichungstag der Anmeldung: 19.07.1989
(73) Patentinhaber: INVENTIO AG, CH-6052 Hergiswil NW (CH)
(72) Erfinder: Brenner, Richard, CH-6362 Stansstadt (CH)

(56) Entgegenhaltungen:
- EP-A- 0 030 163
- GB-A- 2 136 157
- US-A- 3 422 928

## Beschreibung

Die Erfindung betrifft ein Verfahren zur Bewältigung des gebäudefüllenden Personenverkehrs auf einer Haupthaltestelle einer aus mindestens einem Aufzug mit Aufzugskabine bestehenden Aufzugsgruppe, wobei die Aufzugskabinen abhängig von dem gebäudefüllenden Personenverkehr von der Haupthaltestelle abgesandt werden.

Es ist eine Absendesteuerung für eine aus mehreren Aufzügen bestehende Aufzugsgruppe nach EP-A2 0 030 163 bekannt, bei der sich das Absendeintervall auf eine approximative Umlaufzeit einer Aufzugskabine oder auf eine mittlere Umlaufzeit bezieht, die sich aus den drei vorangehenden, approximativen Umlaufzeiten ergibt. Die Umlaufzeit wird durch die Anzahl der an der Bedienung der Haupthaltestelle beteiligten Aufzugskabinen dividiert. Daraus ergibt sich eine mittlere Absendeintervallzeit. Die approximative Umlaufzeit ist die voraussichtliche Zeit, die die Aufzugskabine für die Auffahrt, die Bedienung der auf der Haupthaltestelle registrierten Kabinenrufe und für die Rückfahrt auf die Haupthaltestelle benötigt und wird aus Gebäudeparametern, Anlageparametern und Bedienungsparametern berechnet. Falls die Aufzugskabine nach Ablauf der berechneten Intervallzeit weniger als die halbe Nennlast aufweist, erfolgt in Funktion der auf der Haupthaltestelle verfügbaren Kabinen eine Verkürzung der berechneten Intervallzeit. Falls die Aufzugskabine nach Ablauf der berechneten Intervallzeit mindestens die halbe Nennlast aufweist, wird die berechnete Intervallzeit in gleicher Weise, mit jedoch einer anderen Gewichtung der verfügbaren Kabinen, verkürzt.

Der Nachteil dieser bekannten Steuerung liegt darin, dass die gegenwärtige Absendeintervallzeit aufgrund von approximativen, aus den Daten der Vergangenheit berechneten Umlaufzeiten bestimmt wird. Damit lässt sich das zur Bewältigung des tatsächlichen Verkehrsaufkommens nötige Absendeintervall bestenfalls schätzen. Ein weiterer Nachteil liegt darin, dass die Steuerung nur zwischen einer Abfahrlast, die kleiner ist als die halbe Nennlast und einer Abfahrlast, die mindestens gleich der halben Nennlast ist, unterscheidet und dabei die Intervallzeit aufgrund der auf der Haupthaltestelle verfügbaren Kabinen verkürzt. Daraus ergibt sich wiederum eine approximative Anpassung an die effektiven Schwankungen des Verkehrsaufkommens. Beide Nachteile haben einen nicht optimalen Einsatz der Aufzugskabinen zur Folge.

Hier will die Erfindung Abhilfe schaffen. Die Erfindung, wie sie in den Ansprüchen gekennzeichnet ist, löst die Aufgabe, ein Verfahren so auszubilden, dass eine quantitative und eine qualitative Optimierung des Füllverkehrs in Gebäuden mit Aufzugsanlagen gewährleistet ist.

Die durch die Erfindung erreichten Vorteile sind im wesentlichen darin zu sehen, dass sich bei der Bewältigung des Personenverkehrs auf der Haupthaltestelle weder Staus noch Lücken bilden können. Die Kabinenauslastung wird dabei so bemessen, dass die Förderleistung der Aufzugsgruppe und das tatsächliche Verkehrsaufkommen im Gleichgewicht sind. Ein weiterer Vorteil liegt darin, dass bei Ausfall einer oder mehrerer Aufzugskabinen die Förderleistung der ausgefallenen Aufzugskabinen automatisch den übrigen Aufzugskabinen der Aufzugsgruppe zugeteilt wird. Ein weiterer Vorteil liegt darin, dass nach dem erfindungsgemässen Verfahren das Transportangebot auf der Haupthaltestelle auch bei Nicht-Aufwärtsspitzenverkehr auf die Transportnachfrage abgestimmt wird. Ein weiterer Vorteil liegt darin, dass bei der Zuteilung von Förderleistung unterschiedliche Nennlasten der Aufzugskabinen berücksichtigt werden. Ein weiterer Vorteil liegt darin, dass gleichzeitig mehrere Aufzugskabinen unabhängig voneinander ihre Aufträge ausführen. Das Verkehrsaufkommen auf der Haupthaltestelle wird dabei zentral bestimmt und dezentral durch die Aufzugskabinen bewältigt.

Im folgenden wird die Erfindung anhand von lediglich einen Ausführungsweg darstellenden Zeichnungen näher erläutert. Es zeigen:
- Fig. 1: eine schematische Darstellung der am Verfahren beteiligten, aus n Aufzügen bestehenden Aufzugsgruppe,
- Fig. 2: eine schematische Darstellung der am Verfahren beteiligten Datenquellen und Datensenken,
- Fig. 3: ein Struktogramm eines übergeordneten Algorithmus für die aus mindestens einem Aufzug bestehende Aufzugsgruppe,
- Fig. 4: ein Struktogramm eines untergeordneten Algorithmus für einen Aufzug der Aufzugsgruppe,
- Fig. 5: ein Struktogramm eines Regelalgorithmus für den übergeordneten Algorithmus,
- Fig. 6: ein Struktogramm eines Regelalgorithmus für den untergeordneten Algorithmus und
- Tab. 1: eine Auflistung der am Verfahren beteiligten Konstanten, Statusvariablen und Variablen.

Der besseren Übersicht wegen werden im weiteren die Namen der Algorithmen und Einrichtungen der Fig. 1 bis 6 sowie die in der Spalte "Memo-Code" der Tab. 1 aufgeführten Kurzzeichen der Konstanten, Statusvariablen und Variablen als Bezugszeichen verwendet. In der Fig. 1 bis 6 werden Bezugszeichen mit und ohne Indizes verwendet. Nicht indizierte Bezugszeichen weisen auf die Aufzugsgruppe hin. Mit .1; .2 ... .n indizierte Bezugszeichen weisen auf die Aufzüge 1; 2 ... n hin. Ein mit .x indiziertes Bezugszeichen bezieht sich auf einen der Aufzüge 1; 2 ... n. Mit den Grossbuchstaben .A; .B ... .N indizierte Bezugszeichen weisen auf Sensoren A; B ... N hin. Ein mit .X indiziertes Bezugszeichen bezieht sich auf einen der Sensoren A; B ... N. In den Fig. 3 und 4 sind Schritte dargestellt, in denen geprüft wird, ob Konstanten, Statusvariablen oder Variablen die dreieckförmig umrahmten Bedingungen positiv oder negativ erfüllen. Ein positives Ergebnis einer Prüfung ist mit dem Bezugszeichen J, ein negatives Ergebnis einer Prüfung ist mit dem Bezugszeichen N im jeweiligen Prüfschritt gekennzeichnet.

In der Fig. 1 ist eine aus n Aufzügen bestehende Aufzugsgruppe dargestellt. Eine mit MOTOR.1 bezeichnete Fördermaschine treibt eine Aufzugskabine KABINE.1 des Aufzuges 1 an. Die Fördermaschine MOTOR.1 wird von einem Antriebssystem SYSTEM.1 mit elektrischer Energie versorgt, das von einer Aufzugssteuerung STEUERUNG.1 gesteuert wird. Zur Erfassung des auf einer Haupthaltestelle HAUPTHALT abgehenden, gebäudefüllenden Personenverkehrs sind als Ausführungsvarianten eines an der Aufzugskabine KABINE.1 angeordneten Sensors SENSOR.1 Lastmesseinrichtungen oder Personenzähleinrichtungen vorgesehen. Der Sensor SENSOR.1 steht mit der Aufzugssteuerung STEUERUNG.1 in Verbindung. Die Aufzüge 2; 3 ... n mit den Fördermaschinen MOTOR.2; MOTOR.3 ... MOTOR.n, Antriebssystemen SYSTEM.2; SYSTEM.3 ... SYSTEM.n, Aufzugssteuerungen STEUERUNG.2; STEUERUNG.3 ... STEUERUNG.n, Sensoren SENSOR.2; SENSOR.3 ... SENSOR.n und den nicht dargestellten Aufzugskabinen KABINE.2; KABINE.3 ... KABINE.n entsprechen im Aufbau und in ihrer Funktionsweise dem Aufzug 1. Die mit SENSOR.A; SENSOR.B ... SENSOR.N bezeichneten Sensoren erfassen auf der Haupthaltestelle HAUPTHALT den ankommenden, gebäudefüllenden Personenverkehr. Ein Prozessrechner RECHNER steht mit den Aufzugssteuerungen STEUERUNG.1; STEUERUNG.2 ... STEUERUNG.n, mit den Sensoren SENSOR.A; SENSOR.B ... SENSOR.N und mit einer Ein-/Ausgabeeinheit TERMINAL in Verbindung. Ein im Prozessrechner RECHNER implementierter, übergeordneter Algorithmus REGLER regelt zusammen mit untergeordneten Algorithmen REGLER.1; REGLER.2 ... REGLER.n den gebäudefüllenden Personenverkehr auf der Haupthaltestelle HAUPTHALT.

In der Fig. 2 sind die im Prozessrechner RECHNER implementierten Algorithmen REGLER; REGLER.1; REGLER.2 ... REGLER.n und die am Verfahren beteiligten Datenquellen und Datensenken dargestellt. Auf der Haupthaltestelle HAUPTHALT sind für die Erfassung des ankommenden, gebäudefüllenden Personenverkehrs als Ausführungsvarianten der Sensoren SENSOR.A; SENSOR.B ... SENSOR.N Lichtschranken, Drehkreuze, Infrarotdetektoren, Felddetektoren oder Rufregistriereinrichtungen vorgesehen. Der von der Haupthaltestelle HAUPTHALT abgehende, gebäudefüllende Personenverkehr wird von den an den Aufzugskabinen KABINE.1; KABINE.2 ... KABINE.n angeordneten Sensoren SENSOR.1; SENSOR.2 ... SENSOR.n erfasst und an die Aufzugssteuerungen STEUERUNG.1; STEUERUNG.2 ... STEUERUNG.n weitergegeben. Im Verfahren benötigte Konstanten sind frei wählbar und werden den Algorithmen REGLER; REGLER.1; REGLER.2 ... REGLER.n mittels der Ein-/Ausgabeeinheit TERMINAL mitgeteilt. Die erste Aufzugssteuerung STEUERUNG.1 steht in Verbindung mit dem ersten untergeordneten Algorithmus REGLER.1, die zweite Aufzugssteuerung STEUERUNG.2 steht in Verbindung mit dem zweiten untergeordneten Algorithmus REGLER.2 und so weiter bis zur n-ten Aufzugssteuerung STEUERUNG.n. Die untergeordneten Algorithmen REGLER.1; REGLER.2 ... REGLER.n sowie ihre importierten und exportierten Daten sind identisch. Im weiteren wird nur noch der dem Aufzug x zugeordnete Algorithmus REGLER.x mit den zugehörigen, mit .x indizierten Daten behandelt.

Von den Sensoren SENSOR.A; SENSOR.B ... SENSOR.N erfasste Verkehrsaufkommen UT.A; UT.B ... UT.N werden im übergeordneten Algorithmus REGLER zu einem Verkehrsaufkommen UT für die Aufzugsgruppe verarbeitet. Von den Sensoren SENSOR.1; SENSOR.2 ... SENSOR.n erfasste Ist-Abfahrlasten LFB.1; LFB.2 ... LFB.n werden im übergeordneten Algorithmus REGLER zu einer totalen Ist-Abfahrlast LFB für die Aufzugsgruppe verarbeitet. In einem weiteren Schritt regelt der übergeordnete Algorithmus REGLER mit einer proportionalen, integralen und differentialen Regelcharakteristik aus dem Verkehrsaufkommen UT und der Ist-Abfahrlast LFB eine korrigierte, totale Abfahrlast ASL, aus der eine totale Förderleistung TTC für die Aufzugsgruppe abgeleitet wird. Eine Förderleistung pro Lastanteil PTC ergibt sich aus der totalen Förderleistung TTC und einer totalen Nennlast LC der Aufzugsgruppe. Eine für die jeweilige Aufzugskabine KABINE.x bestimmte Förderleistung TC.x wird aus der Förderleistung pro Lastanteil PTC und einem von der jeweiligen Aufzugskabine KABINE.x abhängigen Lastanteil LS.x berechnet. Vor der Zuteilung der Förderleistungen TC.1; TC.2 ... TC.n an die untergeordneten Algorithmen REGLER.1; REGLER.2 ... REGLER.n prüft der übergeordnete Algorithmus REGLER, ob die totale Förderleistung TTC für eine nennlastabhängige Zuteilung genügend gross ist und ob die nennlastabhängige Förderleistung TC.x mindestens eins ist. Je nach Ergebnis der Prüfung teilt der übergeordnete Algorithmus REGLER die aus der totalen Förderleistung TTC berechnete Förderleistung TC.x oder eine vorherbestimmte Förderleistung TC.x zu. Die im übergeordneten Algorithmus REGLER verwendeten Konstanten Lastanteil LS.1; LS.2 ... LS.n, totale Nennlast LC, Abtastzeit ST, Anzahl Aufzüge NOC, Verstärkungsfaktor GAN, Integrationszeit INT und Kalibrierfaktor CF sind über die Ein-/Ausgabeeinheit TERMINAL frei wählbar.

Der untergeordnete Algorithmus REGLER.x bestimmt bei jeder Fahrt eine Umlaufzeit RT.x und erhöht eine Anzahl Fahrten CR.x um eins. Danach wird aus der Summe der bisherigen Umlaufzeiten und der Anzahl Fahrten eine mittlere Umlaufzeit ART.x berechnet. Aus der Verknüpfung der mittleren Umlaufzeit ART.x mit der zugeteilten, importierten Förderleistung TC.x ergibt sich eine Soll-Abfahrlast SL.x für die jeweilige Aufzugskabine KABINE.x. In einem weiteren Schritt regelt der untergeordnete Algorithmus REGLER.x mit einer proportionalen, integralen und differentialen Regelcharakteristik aus der Soll-Abfahrlast SL.x und der importierten Ist-Abfahrlast LFB.x eine korrigierte Abfahrlast ASL.x. Während der Beladung der jeweiligen Aufzugskabine KABINE.x vergleicht der untergeordnete Algorithmus REGLER.x laufend die Ist-Abfahrlast LFB.x mit der korrigierten Abfahrlast ASL.x. Bei Erreichen der korrigierten Abfahrlast ASL.x oder nach Ablauf einer vorherbestimmten, importierten Türöffnungszeit DT.x wird vom untergeordneten Algorithumus REGLER.x ein Türschliessbefehl DC.x nach der Aufzugssteuerung STEUERUNG.x exportiert. Die Konstanten Türöffnungszeit DT.x, statistische Umlaufzeit SRT.x, Verstärkungsfaktor GAN.x, Integrationszeit INT.x, die Statusvariablen Aufzug Einfahrt CA.x, Aufzug Start CS.x und die Variable Ist-Abfahrlast LFB.x sind aus der Ein-/Ausgabeeinheit TERMINAL und aus der Aufzugssteuerung STEUERUNG.x importierte Daten. Die Ist-Abfahrlast LFB.x wird zur Weiterverarbeitung vom untergeordneten Algorithmus REGLER.x nach dem übergeordneten Algorithmus REGLER exportiert.

Fig. 3 zeigt die Struktur und den sequentiellen Ablauf des übergeordneten Algorithmus REGLER. In einem Schritt S1 werden in bekannter Weise alle im übergeordneten Algorithmus REGLER verwendeten Konstanten und Variablen einmalig in den Ausgangszustand gebracht. Die Bestimmung der Förderleistung beginnt mit dem Schritt S2, in dem geprüft wird, ob die aus der Ein-/Ausgabeeinheit TERMINAL importierte Konstante Abtastzeit ST abgelaufen ist. Ein positives Ergebnis der Prüfung rechtfertigt den Eintritt in die im Schritt S3 dargestellte Importprozedur. Sie übernimmt die von den Sensoren SENSOR.A; SENSOR.B ... SENSOR.N erzeugten Verkehrsaufkommen UT.A; UT.B ... UT.N und die von den untergeordneten Algorithmen REGLER.1; REGLER.2 ... REGLER.n exportierten Ist-Abfahrlasten LFB.1; LFB.2 ... LFB.n. Im Schritt S4 wird das Verkehrsaufkommen UT und die totale Ist-Abfahrlast LFB für die Aufzugsgruppe berechnet. Der im Schritt S5 durchgeführte Regelvorgang zur Korrektur der Abfahrlast ASL ist in der Fig. 5 näher erläutert. Die im Schritt S6 mit dem Kalibrierfaktor CF multiplizierte Abfahrlast ASL ergibt die totale Förderleistung TTC für die Aufzugsgruppe. Die nennlastabhängige Aufteilung der totalen Förderleistung auf die untergeordneten Algorithmen REGLER.1; REGLER.2 ... REGLER.n erfolgt in den Schritten S7; S8 ... S13. Im Schritt S7 wird die Förderleistung pro Lastanteil PTC berechnet, indem die totale Förderleistung TTC auf die Nennlast LC der Aufzugsgruppe bezogen wird. Im Schritt S8 wird geprüft, ob die totale Förderleistung TTC kleiner oder gleich der Anzahl Aufzüge NOC ist. Ein positives Ergebnis der Prüfung rechtfertigt den Eintritt in die im Schritt S9 dargestellte Selektionsprozedur. Sie teilt die totale Förderleistung TTC nennlastunabhängig derart auf, dass die Förderleistungen TC.1, TC.2 ... TC.n höchstens eins sind. Das in der Selektionsprozedur verwendete Symbol := besagt, dass die links vom Symbol stehende Variable den rechts vom Symbol stehenden Variablenwert annimmt. Weist beispielsweise die totale Förderleistung TTC einen Wert von zwei auf, erhält die Förderleistung TC.1 und die Förderleistung TC.2 je einen Aufzugspassagier zugeteilt. Den übrigen Förderleistungen TC.3; TC.4 ... TC.n wird eine Null beziehungsweise keine Förderleistung zugewiesen. Ein negatives Ergebnis der im Schritt 8 durchgeführten Prüfung rechtfertigt den Eintritt in die in den Schritten S10; S11 ... S13 dargestellte Iterationsprozedur, die für die Berechnung der Förderleistungen TC.1; TC.2 ... TC.n je einmal repetiert wird. Im Schritt S10 wird die Förderleistung TC.x abhängig vom Lastanteil LS.x der jeweiligen Aufzugskabine KABINE.x bestimmt. Der Lastanteil LS.x bezieht sich direkt auf die Nennlast der jeweiligen Aufzugskabine KABINE.x. Anschliessend wird der berechneten Förderleistung TC.x ein Förderleistungsfehler TCE aufaddiert und mit dem Symbol := der Variablen Förderleistung TC.x zugeordnet. Das Symbol := erfüllt nicht die Aufgabe eines mathematischen Operators, sondern symbolisiert eine Zuordnung. Die Variable Förderleistung TC.x ist folglich nach Beendigung des Schrittes S10 mit dem eingangs des Schrittes S10 berechneten Wert der Förderleistung TC.x plus dem Wert des Förderleistungsfehlers TCE überschrieben. Die Bedeutung des Förderleistungsfehlers TCE ist im Schritt S12 und S13 näher erläutert. Im Schritt S11 wird geprüft, ob die der jeweiligen Aufzugskabine KABINE.x zuzuteilende Förderleistung TC.x kleiner als eins ist. Ein positives Ergebnis der Prüfung rechtfertigt den Beginn der im Schritt S13 aufgeführten Aktionen. Der im Schritt S10 errechnete Wert der Förderleistung TC.x wird im Schritt S13 zusammen mit dem bisherigen Wert des Förderleistungsfehlers TCE dem Förderleistungsfehler TCE zugeordnet. Anschliessend erhält die Förderleistung TC.x den Wert null beziehungsweise keine Förderleistung zugeordnet. Der Schritt S13 ist immer dann von Bedeutung, wenn nennlastabhängige Förderleistungen vorliegen die kleiner als eins und somit nicht ausführbar sind. Bei schwachem Verkehrsaufkommen und ungünstigen Nennlast-/Lastanteil-Verhältnissen besteht die Möglichkeit, dass aus jeder Förderleistungsrechnung eine Förderleistung TC.x kleiner als eins resultiert. Dies hätte eine Nichtzuteilung von auf der Haupthaltestelle HAUPTHALT registrierten Aufzugspassagieren zur Folge. Deshalb werden im Schritt S13 Förderleistungen TC.x, die kleiner als eins sind mit der Variablen Förderleistungsfehler TCE festgehalten, allenfalls aufsummiert und bei der nachfolgenden Berechnung der Förderleistung TC.x berücksichtigt. Ein negatives Ergebnis der im Schritt S11 durchgeführten Prüfung rechtfertigt die Ausführung der im Schritt S12 gezeigten Aktion, nämlich die Rücksetzung des Förderleistungsfehlers TCE. Nach n Repetitionen der Schritte S10; S11 ... S13 ist die Iterationsprozedur beendet. Im Schritt S14 werden die aus dem Schritt S9 oder aus den Schritten S10; S11 ... S13 resultierenden Förderleistungen TC.1; TC.2 ... TC.n nach den untergeordneten Algorithmen REGLER.1; REGLER.2 ... REGLER.n exportiert. Mit dem Start der Abtastzeit ST im Schritt S15 ist ein Zyklus des übergeordneten Algorithmus REGLER beendet. Ein weiterer Zyklus folgt, sobald die Abtastzeit ST verstrichen ist.

Fig. 4 zeigt die Struktur und den sequentiellen Ablauf des untergeordneten Algorithmus REGLER.x. In einem Schritt S1 werden in bekannter Weise alle im untergeordneten Algorithmus REGLER.x verwendeten Konstanten, Statusvariablen und Variablen einmalig in den Ausgangszustand gebracht. Der untergeordnete Algorithmus REGLER.x wird, wie im Schritt S2 dargestellt, mit der Einfahrt der jeweiligen Aufzugskabine KABINE.x auf der Haupthaltestelle HAUPTHALT aktiviert. Die Einfahrt wird mittels der aus der Aufzugssteuerung STEUERUNG.x importierten Statusvariablen Aufzug Einfahrt CA.x geprüft. Ein positives Ergebnis der Prüfung rechtfertigt die Ausführung der im Schritt S3 dargestellten Prüfung, in der festgestellt wird, ob die jeweilige Aufzugskabine KABINE.x ihre erste Fahrt noch vor sich hat, oder ob sie bereits in den üblichen Aufzugsbetrieb eingegliedert ist. Ein positives Ergebnis der Prüfung rechtfertigt den mit dem Schritt S4 beginnenden Ablauf für Normalbetrieb. Ein negatives Ergebnis der Prüfung rechtfertigt den Beginn des Ablaufs für die Durchführung der ersten Fahrt. Zunächst wird der für die Durchführung der ersten Fahrt zu verfolgende Ablauf erläutert, anschliessend wird der für Normalbetrieb zu verfolgende Ablauf näher erläutert. Steht aufgrund der im Schritt S3 durchgeführten Prüfung fest, dass die jeweilige Aufzugskabine KABINE.x noch keine Fahrt ausgeführt hat, so werden die Schritte S4 und S5 übersprungen und die im Schritt S6 dargestellte Prüfung eingeleitet, in der festgestellt wird, ob der untergeordnete Algorithmus REGLER.x wirklich Förderleistung TC.x zugeteilt erhielt. Der bei positivem Ergebnis der Prüfung anschliessende Ablauf wird bei der Behandlung des Ablaufs für Normalbetrieb erläutert. Ein negatives Ergebnis der im Schritt S6 durchgeführten Prüfung rechtfertigt die Durchführung des Schrittes S13. Steht aufgrund der im Schritt S13 durchgeführten Prüfung fest, dass die jeweilige Aufzugskabine KABINE.x noch keine Fahrt ausgeführt hat, so wird der Schritt S15 ausgeführt, in dem die Berechnung der Soll-Abfahrlast für die erste Fahrt aus der zugeteilten Förderleistung TC.x und der statistisch ermittelten Umlaufzeit SRT.x erfolgt. Der anschliessenden Ausführung der Schritte S16; S17 ... S24 obliegt im wesentlichen die Kontrolle und die Ueberprüfung der Kabinenbeladung. Die Schritte S16; S17 ... S24 werden bei der Behandlung des Ablaufs für Normalbetrieb näher erläutert. Ein negatives Ergebnis der im Schritt S25 durchgeführten Prüfung rechfertigt die Durchführung des Schrittes S30, in dem die Variable Anzahl Fahrten CR.x von null auf eins gesetzt wird. Anschliessend erfolgt die im Schritt S31 dargestellte Uebertragung der nach der Kabinenbeladung nachgeprüften Ist-Abfahrlast LFB.x an den übergeordneten Algorithmus REGLER. Damit ist für den untergeordneten Algorithmus REGLER.x der Ablauf für die Durchführung der ersten Fahrt beendet. Der Ablauf für Normalbetrieb beginnt mit der erneuten Einfahrt der jeweiligen Aufzugskabine KABINE.x auf der Haupthaltestelle HAUPTHALT. Die aus der ersten Fahrt gewonnenen Daten dienen als Urlader für die Bestimmung der Variablenwerte der nachfolgenden Fahrten. Die erste Kabinenbeladung läuft lediglich gesteuert ab und dient zusammen mit der Ausführung der ersten Fahrt als Basis für die nachfolgende Ausführung des Ablaufs für Normalbetrieb.

Der Ablauf für Normalbetrieb beginnt mit der im Schritt S2 festgestellten, erneuten Einfahrt der jeweiligen Aufzugskabine KABINE.x auf der Haupthaltestelle HAUPTHALT. Falls die im Schritt S3 durchgeführte Prüfung positiv ausfällt, wird der Schritt S4 eingeleitet. Dabei wird die Umlaufzeit RT.x der vorausgegangenen Fahrt evaluiert und im Schritt S5 aus der Summe aller Umlaufzeiten und der Anzahl Fahrten CR.x die mittlere Umlaufzeit ART.x bestimmt. Der bei positivem Ergebnis der im Schritt S6 durchgeführten Prüfung anschliessende Ablauf wird bei der Behandlung des Ablaufs für Nullförderleistung erläutert. Ein negatives Ergebnis der im Schritt S6 durchgeführten Prüfung rechtfertigt die Durchführung des Schrittes S13 und, da die erste Fahrt bereits ausgeführt ist, des Schrittes S19. Mit dem Start der Türöffnungszeit DT.x im Schritt S19 wird die Beladung der jeweiligen Aufzugskabine KABINE.x eingeleitet. Die Iterationsprozedur des Schrittes S20 überprüft die momentane Ist-Abfahrlast LFB.x und die Türöffnungszeit DT.x. Sobald die jeweilige Aufzugskabine KABINE.x eine Ist-Abfahrlast LFB.x aufweist, die der korrigierten Abfahrlast ASL.x entspricht oder sobald die von der Ein-/Ausgabeeinheit TERMINAL importierte Konstante Türöffnungszeit DT.x verstrichen ist, wird der im Schritt S21 dargestellte Türschliessbefehl DC.x nach der Aufzugssteuerung STEUERUNG.x exportiert. Die Iterationsprozedur des Schrittes S22 überprüft die Statusvariable Aufzug Start CS.x, bis dass ein von der Aufzugssteuerung STEUERUNG.x importierter Wert die im Schritt S22 dargestellte Bedingung erfüllt. Mit dem Start der jeweiligen Aufzugskabine KABINE.x erfolgt im Schritt S23 der Start der Umlaufzeit RT.x und im Schritt S24 die Messung der aktuellen Ist-Abfahrlast LFB.x. Durch das positive Ergebnis der im Schritt S25 durchgeführten Prüfung wird der Ablauf für Normalbetrieb mit dem Schritt S26 fortgesetzt, in dem aufgrund der vorgegebenen Förderleistung TC.x und der mittleren Umlaufzeit ART.x die Soll-Abfahrlast SL.x bestimmt wird. Im Schritt S27 wird geprüft, ob die im Schritt S26 berechnete Soll-Abfahrlast SL.x kleiner als ein Aufzugspassagier ist. Ein positives Ergebnis der Prüfung hat eine im Schritt S28 durchgeführte Festsetzung der Soll-Abfahrlast SL.x auf eins und eine Verminderung der Förderleistung TC.x um eins zur Folge. Der im Schritt S29 durchgeführte Regelvorgang zur Korrektur der Abfahrlast ASL.x ist in der Fig. 6 näher erläutert. Mit den im Ablauf für die erste Fahrt erläuterten Schritte S30 und S31 ist ein Zyklus für Normalbetrieb des untergeordneten Algorithmus REGLER.x beendet. Ein weiterer Zyklus beginnt, sobald die jeweilige Aufzugskabine KABINE.x auf der Haupthaltestelle HAUPTHALT einfährt.

Ein positives Ergebnis der im Schritt S6 durchgeführten Prüfung auf Nullförderleistung leitet eine im Schritt S7 dargestellte Prüfung auf Passagiere in der Kabine ein. Ein positives Ergebnis der im Schritt S7 durchgeführten Prüfung rechtfertigt mit dem Schritt S8 die Durchführung der iterativen Prüfung der Ist-Abfahrlast LFB.x. Wenn die im Schritt S8 dargestellte Bedingung LFB.x = 0 erfüllt ist, erfolgt mit dem Schritt S9 ein Export des Türschliessbefehls DC.x nach der Aufzugssteuerung STEUERUNG.x. Im Schritt S10 wird der in der Fig. 6 erläuterte Regelalgorithmus in den Ausgangszustand gebracht und anschliessend im Schritt S11 die Variable Förderleistung TC.x überprüft. Eine erneute Zuteilung von Förderleistung löst den Schritt S12 aus. Ein positives Ergebnis der im Schritt S12 durchgeführten Prüfung rechtfertigt die nach erneuter Zuteilung von Förderleistung nötige Berechnung der Soll-Abfahrlast SL.x aufgrund der bisherigen mittleren Umlaufzeit ART.x. Ein negatives Ergebnis der im Schritt S12 durchgeführten Prüfung rechtfertigt den im Ablauf für die erste Fahrt erläuterte Schritt S15. Die nachfolgenden Schritte S16 und S17 entsprechen den im Ablauf für Normalbetrieb erläuterten Schritte S27 und S28. Im Schritt S18 wird für die erste Fahrt nach einer Nullförderleistung die im Schritt S14 oder S15 berechnete Soll-Abfahrlast SL.x der korrigierten Abfahrlast ASL.x zugeteilt. Der weitere Ablauf für Nullförderleistung entspricht dem Ablauf für Normalbetrieb.

Fig. 5 zeigt den Regelalgorithmus des übergeordneten Algorithmus REGLER und Fig. 6 zeigt den Regelalgorithmus des untergeordneten Algorithmus REGLER.x. Beide Regelalgorithmen sind strukturell gleich aufgebaut. Sie werden nachfolgend gemeinsam behandelt. In den sequentiellen Schritten S1 bis S5 wird die Abfahrlast mit einer proportionalen, einer integralen und einer nicht dargestellten, differentialen Regelcharakteristik geregelt. Die nicht dargestellte, differentiale Regelcharakteristik ergibt sich in Analogie zur integralen Regelcharakteristik aus einem differentialen Abfahrlastfehler und einem aufgrund des differentialen Abfahrlastfehlers, des Verstärkungsfaktors, der Differentiationszeit und aufgrund der Abtastzeit berechneten Differentialanteil. In einer weiteren Ausführungsvariante ist ein Regelalgorithmus mit einer Dead-Beat-Regelcharakteristik vorgesehen. In einer weiteren Ausführungsvariante ist ein Regelalgorithmus mit einer Zustands-/Beobachter-Regelcharakteristik vorgesehen. In einem Schritt S1 wird ein Abfahrlastfehler SLE; SLE.x aus der Differenz vom Verkehrsaufkommen UT beziehungsweise von der Soll-Abfahrlast SL.x und der Ist-Abfahrlast LFB; LFB.x bestimmt. Im Schritt S2 wird aus dem Abfahrlastfehler SLE; SLE.x und einem bisherigen, kummulierten Abfahrlastfehler CLE_{ALT} ; CLE.x_{ALT} ein neuer, kummulierter Abfahrlastfehler CLE; CLE.x berechnet. Im Schritt S3 erfolgt die Berechnung eines Proportionalanteils PPA; PPA.x und im Schritt S4 die Berechnung eines Integralanteils IPA; IPA.x. Beide Anteile ergeben im Schritt S5 summiert die korrigierte Abfahrlast ASL; ASL.x.

## Patentansprüche

1. Verfahren zur Bewältigung des gebäudefüllenden Personenverkehrs auf einer Haupthaltestelle (HAUPTHALT) einer aus mindestens einem Aufzug mit Aufzugskabine bestehenden Aufzugsgruppe, wobei die Aufzugskabinen (KABINE.1; KABINE.2 ... KABINE.n) abhängig von dem gebäudefüllenden Personenverkehr von der Haupthaltestelle (HAUPTHALT) abgesandt werden,
**dadurch gekennzeichnet,**
- dass ein übergeordneter Algorithmus (REGLER) abhängig vom auf der Haupthaltestelle (HAUPTHALT) ankommenden und abgehenden, gebäudefüllenden Personenverkehr aus den Daten einer Verkehrsmessung ein Verkehrsaufkommen (UT) und eine totale Ist-Abfahrlast (LFB) für die Aufzugsgruppe bestimmt und daraus abhängig von einem Regelalgorithmus eine totale Förderleistung (TTC) für die Aufzugsgruppe bestimmt,
- dass der übergeordnete Algorithmus (REGLER) aus der totalen Förderleistung (TTC) abhängig von einer Berechnung eine Förderleistung (TC.x) einer jeweiligen Aufzugskabine (KABINE.x) bestimmt und einem untergeordneten Algorithmus (REGLER.x) der jeweiligen Aufzugskabine (KABINE.x) zuteilt, wobei die Summe aller zugeteilten Förderleistungen (TC.1; TC.2 ... TC.n) der totalen Förderleistung (TTC) entspricht und
- dass der untergeordnete Algorithmus (REGLER.x) die jeweilige Aufzugskabine (KABINE.x) abhängig von der zugeteilten Förderleistung (TC.x), abhängig von ihrer Umlaufzeit (RT.x) und abhängig von dem von ihr bereits bewältigten, gebäudefüllenden Personenverkehr absendet.

2. Verfahren nach Anspruch 1,
**dadurch gekennzeichnet,**
dass der übergeordnete Algorithmus (REGLER) abhängig von der totalen Förderleistung (TTC) die Anzahl der Aufzugskabinen beschränkt, denen Förderleistung (TC.x) zugeteilt wird.

3. Verfahren nach Anspruch 1,
**dadurch gekennzeichnet,**
dass die Voraussetzungen für die Eingliederung der jeweiligen Aufzugskabine (KABINE.x) in den üblichen Aufzugsbetrieb auf einer ersten Fahrt geschaffen werden.

4. Verfahren nach Anspruch 1,
**dadurch gekennzeichnet,**
dass bei keiner Zuteilung von Förderleistung (TC.x) der untergeordnete Algorithmus (REGLER.x) einen Ablauf verfolgt, der bei erneuter Zuteilung von Förderleistung (TC.x) eine Weiterführung des üblichen Ablaufs ermöglicht.

5. Verfahren nach Anspruch 1,
**dadurch gekennzeichnet,**
dass bei einer durch kleine Förderleistung (TC.x) bedingte Soll-Abfahrlast (SL.x) von weniger als einem Aufzugspassagier der untergeordnete Algorithmus (REGLER.x) einen Ablauf verfolgt, der die geregelte Absendung der jeweiligen Aufzugskabine (KABINE.x) mit einem Aufzugspassagier ermöglicht und nach Erreichen der zugeteilten Förderleistung (TC.x) den Ablauf bei keiner Zuteilung von Förderleistung (TC.x) verfolgt.

6. Verfahren nach Anspruch 1,
**dadurch gekennzeichnet,**
- dass der untergeordnete Algorithmus (REGLER.x) eine Umlaufzeit (RT.x) für die jeweilige Aufzugskabine (KABINE.x) bestimmt und
- dass der untergeordnete Algorithmus (REGLER.x) abhängig von einer Berechnung eine mittlere Umlaufzeit (ART.x) für die jeweilige Aufzugskabine (KABINE.x) bestimmt.

7. Verfahren nach Anspruch 1,
**dadurch gekennzeichnet,**
dass der untergeordnete Algorithmus (REGLER.x) aus der zugeteilten Förderleistung (TC.x) und der mittleren Umlaufzeit (ART.x) abhängig von einer Berechnung eine Soll-Abfahrlast (SL.x) für die jeweilige Aufzugskabine (KABINE.x) bestimmt.

8. Verfahren nach Anspruch 1,
**dadurch gekennzeichnet,**
dass der untergeordnete Algorithmus (REGLER.x) aus der Soll-Abfahrlast (SL.x) und der Ist-Abfahrlast (LFB.x) abhängig von einem Regelalgorithmus eine korrigierte Abfahrlast (ASL.x) für die jeweilige Aufzugskabine (KABINE.x) bestimmt.

9. Verfahren nach Anspruch 1,
**dadurch gekennzeichnet,**
dass der untergeordnete Algorithmus (REGLER.x) während der Beladung der jeweiligen Aufzugskabine (KABINE.x) die Ist-Abfahrlast (LFB.x) laufend mit der korrigierten Abfahrlast (ASL.x) vergleicht.

10. Verfahren nach Anspruch 1,
**dadurch gekennzeichnet,**
dass der untergeordnete Algorithmus (REGLER.x) bei der Beladung der jeweiligen Aufzugskabine (KABINE.x) bei Erreichen der korrigierten Abfahrlast (ASL.x) oder nach Ablauf einer Türöffnungszeit (DT.x) einen Türschliessbefehl (DC.x) nach einer Aufzugssteuerung (STEUERUNG.x) exportiert.

11. Verfahren nach Anspruch 1,
**dadurch gekennzeichnet,**
dass der untergeordnete Algorithmus (REGLER.x) bei der Wegfahrt der jeweiligen Aufzugskabine (KABINE.x) von der Haupthaltestelle (HAUPTHALT) die Ist-Abfahrlast (LFB.x) nachmisst und zur Korrektur der Abfahrlast (ASL.x) und der totalen Abfahrlast (ASL) bereitstellt.

12. Verfahren nach Anspruch 1,
**dadurch gekennzeichnet,**
- dass das Verkehrsaufkommen (UT) nach der Gleichung UT = UT.A + UT.B + ... + UT.N berechnet ist, worin UT.A die Anzahl der von einem A-ten Sensor (SENSOR.A), UT.B die Anzahl der von einem B-ten Sensor (SENSOR.B) und UT.N die Anzahl der von einem N-ten Sensor (SENSOR.N) detektierten, gebäudefüllenden Aufzugspassagiere pro Zyklus ist und
- dass die totale Abfahrlast (LFB) nach der Gleichung LFB = LFB.1 + LFB.2 + ... + LFB.n berechnet ist, worin LFB.1 die Ist-Abfahrlast der ersten, LFB.2 die Ist-Abfahrlast der zweiten und LFB.n die Ist-Abfahrlast der n-ten Aufzugskabine pro Zyklus ist.

13. Verfahren nach Anspruch 1,
**dadurch gekennzeichnet,**
dass die totale Förderleistung (TTC) nach der Gleichung TTC = ASL · CF berechnet ist, worin ASL die korrigierte, totale Abfahrlast und CF ein zur Normierung der Förderleistung nötiger Kalibrierfaktor ist.

14. Verfahren nach Anspruch 13,
**dadurch gekennzeichnet,**
dass die totale Abfahrlast (ASL) mit einer proportionalen, einer integralen und einer differentialen Regelcharakteristik geregelt wird.

15. Verfahren nach Anspruch 13,
**dadurch gekennzeichnet,**
dass die totale Abfahrlast (ASL) mit einer Dead-Beat-Regelcharakteristik geregelt wird.

16. Verfahren nach Anspruch 13,
**dadurch gekennzeichnet,**
dass die totale Abfahrlast (ASL) mit einer Zustands-/Beobachter-Regelcharakteristik geregelt wird.

17. Verfahren nach Anspruch 1,
**dadurch gekennzeichnet,**
dass die Förderleistung (TC.x) für die jeweilige Aufzugskabine (KABINE.x) nach der Gleichung berechnet ist, worin LS.x ein von der Nennlast der jeweiligen Aufzugskabine (KABINE.x) abhängiger Lastanteil, TTC die totale Förderleistung und LC eine Nennlast der Aufzugsgruppe ist.

18. Verfahren nach Anspruch 2,
**dadurch gekennzeichnet,**
dass bei einer totalen Förderleistung (TTC) von höchstens der Anzahl der Aufzüge (NOC) je ein Aufzugspassagier der der totalen Förderleistung (TTC) entsprechenden Anzahl Aufzugskabinen zugeteilt wird.

19. Verfahren nach Anspruch 2,
**dadurch gekennzeichnet,**
dass bei einer totalen Förderleistung (TTC), die grösser als die Anzahl der Aufzüge (NOC) ist, den Aufzugskabinen keine Förderleistung (TTC) zugeteilt wird, bei denen aus der Berechnung nach Anspruch 21 eine Förderleistung (TC.x) resultiert, die kleiner als eins ist, wobei diese Förderleistung (TC.x) der folgenden Aufzugskabine (KABINE.x+1) zugeteilt wird.

20. Verfahren nach Anspruch 3,
**dadurch gekennzeichnet,**
dass der untergeordnete Algorithmus (REGLER.x) einen Ablauf für die Durchführung der ersten Fahrt der jeweiligen Aufzugskabine (KABINE.x) verfolgt, bei dem Daten für den anschliessenden Normalbetrieb bereitgestellt werden.

21. Verfahren nach Anspruch 5,
**dadurch gekennzeichnet,**
dass nach jeder Absendung der jeweiligen Aufzugskabine (KABINE.x) mit einem Aufzugspassagier die Förderleistung (TC.x) der jeweiligen Aufzugskabine (KABINE.x) um eins vermindert wird.

22. Verfahren nach Anspruch 6,
**dadurch gekennzeichnet,**
dass die mittlere Umlaufzeit (ART.x) für die jeweilige Aufzugskabine (KABINE.x) nach der Gleichung berechnet ist, worin Σ RT.x eine Summe der bisherigen Umlaufzeiten und CR.x eine Anzahl der bisherigen Fahrten der jeweiligen Aufzugskabine (KABINE.x) ist.

23. Verfahren nach Anspruch 7,
**dadurch gekennzeichnet,**
dass die Soll-Abfahrlast (SL.x) für die jeweilige Aufzugskabine (KABINE.x) nach der Gleichung SL.x = TC.x · ART.x berechnet ist, worin TC.x die Förderleistung und ART.x die mittlere Umlaufzeit der jeweiligen Aufzugskabine (KABINE.x) ist.

24. Verfahren nach Anspruch 8,
**dadurch gekennzeichnet,**
dass die Abfahrlast (ASL.x) für die jeweilige Aufzugskabine (KABINE.x) mit einer proportionalen, einer integralen und einer differantialen Regelcharakteristik geregelt wird.

25. Verfahren nach Anspruch 8,
**dadurch gekennzeichnet,**
dass die Abfahrlast (ASL.x) für die jeweilige Aufzugskabine (KABINE.x) mit einer Dead-Beat-Regelcharakteristik geregelt wird.

26. Verfahren nach Anspruch 8,
**dadurch gekennzeichnet,**
dass die Abfahrlast (ASL.x) für die jeweilige Aufzugskabine (KABINE.x) mit einer Zustands-/Beobachter-Regelcharakteristik geregelt wird.

## Claims

1. Method for managing the building-filling passenger traffic at a main stopping place (MAIN STOP) of a lift group consisting of at least one lift with lift cages, wherein the lift cages (CAGE.1; CAGE.2 ... CAGE.n) are despatched from the main stopping place (MAIN STOP) in dependence on the building-filling passenger traffic, characterised thereby,
- that a superordinate algorithm (REGULATOR) determines a traffic volume (UT) and a total actual departure load (LFB) for the lift group from the data of a traffic measurement in dependence on the building-filling passenger traffic arriving at and departing from the main stopping place (MAIN STOP) and from that determines a total conveying performance (TTC) for the lift group in dependence on a regulating algorithm,
- that the superordinate algorithm (REGULATOR) determines a conveying performance (TC.x) of a respective lift cage (CAGE.x) from the total conveying performance (TTC) in dependence on a computation and allocates a subordinate algorithm (REGULATOR.x) to the respective lift cage (CAGE.x), wherein the sum of all allocated conveying performances (TC.1; TC.2 ... TC.n) corresponds to the total conveying performance (TTC) and
- that the subordinate algorithm (REGULATOR.x) despatches the respective lift cage (CAGE.x) in dependence on the allocated conveying performance (TC.x), in dependence on its round trip time (RT.x) and in dependence on the building-filling passenger traffic already managed by it.

2. Method according to claim 1, characterised thereby, that the superordinate algorithm (REGULATOR) restricts the number of the lift cages, to which conveying performance (TC.x) is allocated, in dependence on the total conveying performance (TTC).

3. Method according to claim 1, characterised thereby, that the prerequisites for the inclusion of the respective lift cage (CAGE.x) into the usual lift operation are created on a first trip.

4. Method according to claim 1, characterised thereby, that in case of no allocation of conveying performance (TC.x), the subordinate algorithm (REGULATOR.x) follows a course which on renewed allocation of conveying performance (TC.x) enables a continuation of the usual course.

5. Method according to claim 1, characterised thereby, that in the case of a target departure load (SL.x) of less than one lift passenger caused by small conveying performance (TC.x), the subordinate algorithm (REGULATOR.x) follows a course which enables the regulated despatch of the respective lift cage (CAGE.x) with one lift passenger and, after reaching the allocated conveying performance (TC.x), follows the course for no allocation of conveying performance (TC.x).

6. Method according to claim 1, characterised thereby,
- that the subordinate algorithm (REGULATOR.x) determines a round trip time (RT.x) for the respective lift cage (CAGE.x) and
- that the subordinate algorithm (REGULATOR.x) determines a mean round trip time (ART.x) for the respective lift cage (CAGE.x) in dependence on a computation.

7. Method according to claim 1, characterised thereby, that the subordinate algorithm (REGULATOR.x) determines a target departure load (SL.x) for the respective lift cage (CAGE.x) from the allocated conveying performance (TC.x) and the mean round trip time (ART.x) in dependence on a computation.

8. Method according to claim 1, characterised thereby, that the subordinate algorithm (REGULATOR.x) determines a corrected departure load (ASL.x) for the respective lift cage (CAGE.x) from the target departure load (SL.x) and the actual departure load (LFB.x) in dependence on a regulating algorithm.

9. Method according to claim 1, characterised thereby, that the subordinate algorithm (REGULATOR.x) continuously compares the actual departure load (LFB.x) with the corrected departure load (ASL.x) during the loading of the respective lift cage (CAGE.x).

10. Method according to claim 1, characterised thereby, that the subordinate algorithm (REGULATOR.x) exports a door closing command (DC.x) to a lift control (CONTROL.x) on reaching the corrected departure load (ASL.x) or after run-down of a door opening time (DT.x) during the loading of the respective lift cage (CAGE.x).

11. Method according to claim 1, characterised thereby, that the subordinate algorithm (REGULATOR.x) remeasures the actual departure load (LFB.x) and makes it available for the correction of the departure load (ASL.x) and the total departure load (ASL) on the departure of the respective lift cage (CAGE.x) from the main stopping place (MAIN STOP).

12. Method according to claim 1, characterised thereby,
- that the traffic volume (UT) is computed according to the equation UT = UT.A + UT.B + ... + UT.N, wherein UT.A is the number of building-filling passengers detected by an Ath sensor (SENSOR.A), UT.B is the number of building-filling passengers detected by a Bth sensor (SENSOR.B) and UT.N is the number of building-filling passengers detected by an Nth sensor (SENSOR.N) for each cycle and
- that the total departure load (LFB) is computed according to the equation, LFB = LFB.1 + LFB.2 + ... + LFB.n, wherein LFB.1 is the actual departure load of the first lift cage, LFB.2 is the actual departure load of the second lift cage and LFB.n is the actual departure load of the nth lift cage for each cycle.

13. Method according to claim 1, characterised thereby, that the total conveying performance (TTC) is computed according to the equation TTC = ASL.CF, wherein ASL is the corrected total departure load and CF is a calibrating factor necessary for the normalising of the conveying performance.

14. Method according to claim 13, characterised thereby, that the total departure load (ASL) is regulated with a proportional, an integral and a differential regulating characteristic.

15. Method according to claim 13, characterised thereby, that the total departure load (ASL) is regulated with a dead-beat regulating characteristic.

16. Method according to claim 13, characterised thereby, that the total departure load (ASL) is regulated with a status/observer regulating characteristic.

17. Method according to claim 1, characterised thereby, that the conveying performance (TC.x) for the respective lift cage (CAGE.x) is computed according to the equation TC.x = LS.x . TIC/LC, wherein LS.x is a load component dependent on the nominal load of the respective lift cage (CAGE.x), TIC is the total conveying performance and LC is a nominal load of the lift group.

18. Method according to claim 2, characterised thereby, that in the case of a total conveying performance (TCC) of at most the number of the lifts (NOC), one passenger is allocated to each of a number of lift cages, which corresponds to the total conveying performance (TTC).

19. Method according to claim 2, characterised thereby, that in the case of a total conveying performance (TCC), which is greater than the number of the lifts (NOC), no conveying performance (TCC) is allocated to those lift cages, for which a conveying performance (TC.x), which is smaller than unity, results from the computation according to claim 21, wherein this conveying performance (TC.x) is allocated to the following lift cage (CAGE.x+1).

20. Method according to claim 3, characterised thereby, that the subordinate algorithm (REGULAIOR.x) follows a course for the execution of the first trip of the respective lift cage (CAGE.x), during which data are prepared for the subsequent normal operation.

21. Method according to claim 5, characterised thereby, that after every despatch of the respective lift cage (CAGE.x) with one lift passenger, the conveying performance (TC.x) of the respective lift cage (CAGE.x) is reduced by one.

22. Method according to claim 6, characterised thereby, that the mean round trip time (ART.x) for the respective lift cage (CAGE.x) is computed according to the equation wherein Σ RT.x is a sum of the previous round trip times and CR.x is a number of the previous trips of the respective lift cage (CAGE.x).

23. Method according to claim 7, characterised thereby, that the target departure load (SL.x) for the respective lift cage (CAGE.x) is computed according to the equation SL.x = TC.x . ART.x, wherein TC.x is the conveying performance and ART.x is the mean around trip time of the respective lift cage (CAGE.x).

24. Method according to claim 8, characterised thereby, that the departure load (ASL.x) for the respective lift cage (CAGE.x) is regulated with a proportional, an integral and a differential regulating characteristic.

25. Method according to claim 8, characterised thereby, that the departure load (ASL.x) for the respective lift cage (CAGE.x) is regulated with a dead-beat regulating characteristic.

26. Method according to claim 8, characterised thereby, that the departure load (ASL.x) for the respective lift cage (CAGE.x) status/observer regulating characteristic.

## Revendications

1. Procédé pour gérer la circulation de personnes remplissant un bâtiment, sur un palier principal (PALIERPR) d'une installation d'ascenseurs formée d'au moins un ascenseur comportant une cabine, les cabines d'ascenseur (CABINE.1 ; CABINE.2... CABINE.n) étant envoyées à partir du palier principal (PALIERPR) en fonction de la circulation de personnes remplissant un bâtiment, caractérisé
- en ce qu'un algorithme principal (REGULATEUR) définit, en fonction de la circulation de personnes remplissant le bâtiment, arrivant et partant sur le palier principal (PALIERPR), et à partir des données d'une mesure de circulation, une quantité de circulation (UT) et une charge de départ réelle totale (LFB) pour le groupe d'ascenseurs, et définit, à partir de cela, en fonction d'un algorithme de régulation, une capacité de transport totale (TTC) pour le groupe d'ascenseurs,
- en ce que l'algorithme principal (REGULATEUR) définit, à partir de la capacité de transport totale (TTC) et en fonction d'un calcul, une capacité de transport (TC.x) d'une cabine d'ascenseur respective (CABINE.x), et l'attribue à un algorithme secondaire (REGULATEUR.x) de la cabine d'ascenseur respective (CABINE.x), la somme de toutes les capacités de transport TC.1 ; TC.2... TC.n attribuées correspondant à la capacité de transport totale (TTC), et
- en ce que l'alorithme secondaire (REGULATEUR.x) envoie la cabine d'ascenseur respective (CABINE.x) en fonction de la capacité de transport (TC.x) attribuée, de son temps de rotation (RT.x) et de la circulation de personnes remplissant le bâtiment et déjà géré par lui.

2. Procédé selon la revendication 1, caractérisé en ce que l'algorithme principal (REGULATEUR) limite, en fonction de la capacité de transport totale (TTC), le nombre de cabines d'ascenseur auxquelles est attribuée la capacité de transport (TC.x).

3. Procédé selon la revendication 1, caractérisé en ce que les conditions préalables pour l'intégration de la cabine d'ascenseur respective (CABINE.x) dans le fonctionnement habituel des ascenseurs sont créées lors d'un premier trajet.

4. Procédé selon la revendication 1, caractérisé en ce que, en l'absence d'attribution de la capacité de transport (TC.x), l'algorithme secondaire (REGULATEUR.x) suit un déroulement qui permet, en cas de nouvelle attribution de la capacité de transport (TC.x), de continuer le déroulement habituel.

5. Procédé selon la revendication 1, caractérisé en ce que, en présence d'une charge de départ de consigne (SL.x) inférieure à un passager d'ascenseur, conditionnée par une faible capacité de transport (TC.x), l'algorithme secondaire (REGULATEUR.x) suit un déroulement qui permet l'envoi régulé de la cabine d'ascenseur respective (CABINE.x) avec un passager, et, une fois que la capacité de transport (TC.x) attribuée est atteinte, suit le déroulement en l'absence d'attribution de capacité de transport (TC.x).

6. Procédé selon la revendication 1, caractérisé en ce que l'algorithme secondaire (REGULATEUR.x) définit un temps de rotation (RT.x) pour la cabine d'ascenseur respective (CABINE.x), et en ce que ledit algorithme secondaire (REGULATEUR.x) définit, en fonction d'un calcul, un temps de rotation moyen (ART.x) pour la cabine d'ascenseur respective (CABINE.x).

7. Procédé selon la revendication 1, caractérisé en ce que l'algorithme secondaire (REGULATEUR.x) définit, à partir de la capacité de transport (TC.x) attribuée et du temps de rotation moyen (ART.x) et en fonction d'un calcul, une charge de départ de consigne (SL.x) pour la cabine d'ascenseur respective (CABINE.x).

8. Procédé selon la revendication 1, caractérisé en ce que l'algorithme secondaire (REGULATEUR.x) définit, à partir de la charge de départ de consigne (SL.x) et de la charge de départ réelle (LFB.x) et en fonction d'un algorithme de régulation, une charge de départ corrigée (ASL.x) pour la cabine d'ascenseur respective (CABINE.x).

9. Procédé selon la revendication 1, caractérisé en ce que l'algorithme secondaire (REGULATEUR.x) compare en permanence, pendant le chargement de la cabine d'ascenseur respective (CABINE.x), la charge de départ réelle (LFB.x) avec la charge de départ corrigée (ASL.x).

10. Procédé selon la revendication 1, caractérisé en ce que l'algorithme secondaire (REGULATEUR.x) envoie à une commande d'ascenseur (COMMANDE.x) un ordre de fermeture de porte (DC.x) lors du chargement de la cabine d'ascenseur respective (CABINE.x), lorsque la charge de départ corrigée (ASL.x) est atteinte ou après écoulement d'un temps d'ouverture de porte (DT.x).

11. Procédé selon la revendication 1, caractérisé en ce que l'algorithme secondaire (REGULATEUR.x) vérifie, lors du départ de la cabine d'ascenseur respective (CABINE.x) du palier principal (PALIERPR), la charge de départ réelle (LFB.x) et la met à disposition en vue d'une correction de la charge de départ (ASL.x) et de la charge de départ totale (ASL).

12. Procédé selon la revendication 1, caractérisé en ce que la quantité de circulation (UT) est calculée suivant l'équation UT = UT.A + UT.B + ... + UT.N, dans laquelle UT.A désigne le nombre de passagers d'ascenseur remplissant le bâtiment détectés pour chaque cycle par un a-ième détecteur (DETECTEUR.A), UT.B le nombre de passagers détectés, de même, par un b-ième détecteur (DETECTEUR.B) et UT.B le nombre de passagers détectés, de même, par un nième détecteur (DETECTEUR.N), et en ce que la charge de départ totale (LFB) est calculée suivant l'équation LFB = LFB.1 + LFB.2 + ... + LFB.n, dans laquelle LFB.1, LFB.2 et LFB.n désigne respectivement la charge de départ réelle des première, seconde et nième cabines d'ascenseur pour chaque cycle.

13. Procédé selon la revendication 1, caractérisé en ce que la capacité de transport totale (TTC) est calculée suivant l'équation TTC= ASL.CF, dans laquelle ASL désigne la charge de départ totale corrigée et CF un facteur de calibrage nécessaire pour normaliser la capacité de transport.

14. Procédé selon la revendication 13, caractérisé en ce que la charge de départ totale (ASL) soumise à une régulation suivant des caractéristiques de régulation proportionnelle, intégrale et différentielle.

15. Procédé selon la revendication 13, caractérisé en ce que la charge de départ totale (ASL) est soumis à une régulation suivant une caractéristique apériodique.

16. Procédé selon la revendication 13, caractérisé en ce que la charege de départ totale (ASL) est soumise à une régulation suivant une caractéristique d'état-/d'observation.

17. Procédé selon la revendication 1, caractérisé en ce que la capacité de transport (TC.x) est calculée pour la cabine d'ascenseur respective (CABINE.x) suivant l'équation dans laquelle LS.x désigne une part de charge dépendant de la charge nominale de la cabine d'ascenseur respective (CABINE.x), TTC la capacité de transport totale et LC une charge nominale du groupe d'ascenseurs.

18. Procédé selon la revendication 2, caractérisé en ce que, pour une capacité de transport totale (TTC) ne dépassant pas le nombre d'ascenseurs (NOC), un passager soit à chaque fois attribué au nombre de cabines correspondant à la capacité de transport totale (TTC).

19. Procédé selon la revendication 2, caractérisé en ce que, pour une capacité de transport totale (TTC) supérieure au nombre d'ascenseurs (NOC), aucune capacité de transport (TTC) n'est attribuée aux cabines d'ascenseur pour lesquelles le calcul selon la revendication 21 donne une capacité de transport (TC.x) inférieure à un, cette capacité de transport (TC.x) étant attribuée à la cabine d'ascenseur suivante (CABINE.x+1).

20. Procédé selon la revendication 3, caractérisé en ce que l'algorithme secondaire (REGULATEUR.x) suit, pour l'exécution du premier trajet de la cabine d'ascenseur respective (CABINE.x), un déroulement pour lequel des données sont mises à disposition pour le fonctionnement normal suivant.

21. Procédé selon la revendication 5, caractérisé en ce que, après l'envoi de la cabine d'ascenseur respective (CABINE.x) avec un passager, la capacité de transport (TC.x) de ladite cabine respective (CABINE.x) est diminuée de un.

22. Procédé selon la revendication 6, caractérisé en ce que le temps de rotation moyen (ART.x) est calculé, pour la cabine d'ascenseur respective (CABINE.x), suivant l'équation dans laquelle Σ RT.x désigne une somme des temps de rotation précédents et CR.x un nombre de trajet précédents de la cabine d'ascenseur respective (CABINE.x).

23. Procédé selon la revendication 7, caractérisé en ce que la charge de départ de consigne (SL.x) est calculée, pour la cabine d'ascenseur respective (CABINE.x), suivant l'équation SL.x = TC.x ART.x, dans laquelle TC.x désigne la capacité de transport et ART.x le temps de rotation moyen de ladite cabine respective (CABINE.x).

24. Procédé selon la revendication 8, caractérisé en ce que la charge de départ (ASL.x) pour la cabine d'ascenseur respective (CABINE.x) est soumise à une régulation suivant des caractéristiques de régulation proportionnelle, intégrale et différentielle.

25. Procédé selon la revendication 8, caractérisé en ce que la charge de départ (ASL.x) pour la cabine d'ascenseur respective (CABINE.x) est soumise à une régulation suivant une caractéristique de régulation apériodique.

26. Procédé selon la revendication 8, caractérisé en ce que la charge de départ (ASL.x) pour la cabine d'ascenseur respective (CABINE.x) est soumise à une régulation suivant une caractéristique de régulation d'état/d'observation.
